# EUROPÄISCHE PATENTSCHRIFT

(11) **EP 1 094 742 B1**
(45) Veröffentlichungstag und Bekanntmachung des Hinweises auf die Patenterteilung: **27.12.2006**
(21) Anmeldenummer: 99931152.5
(22) Anmeldetag: 23.06.1999
(51) Int. Cl.: A47L 9/02

(54) **STAUBSAUGERMUNDSTÜCK**
VACUUM CLEANER MOUTHPIECE
EMBOUT D'ASPIRATEUR

(30) Priorität: 25.06.1998 DE 19828873
(43) Veröffentlichungstag der Anmeldung: 02.05.2001
(73) Patentinhaber: BSH Bosch und Siemens Hausgeräte GmbH, 81739 München (DE)
(72) Erfinder: GENSLER, Horst, D-97640 Stockheim (DE); KLEINHENZ, Albert, D-97659 Burgwallbach (DE)
(74) Vertreter: Prünte, Peter
(86) Internationale Anmeldenummer: PCT/EP1999/004356
(87) Internationale Veröffentlichungsnummer: WO 1999/066823

(56) Entgegenhaltungen:
- EP-A- 0 194 107
- CH-A- 247 214
- GB-A- 1 212 796
- GB-A- 1 230 627
- GB-A- 2 320 889
- US-A- 1 533 368
- US-A- 2 581 002

## Beschreibung

Die Erfindung betrifft ein Staubsaugermundstück gemäß dem Oberbegriff des Anspruches 1.

Ein solches Staubsaugermundstück ist durch die DE-A-195 28 768 bekannt. Um auf unterschiedlichen Bodenbelägen, z.B. Hartboden, lang- oder kurzflorigen Teppichen, gute Reinigungsergebnisse zu erzielen, müssen die auf dem abzusaugenden Bodenbelag aufliegende Fläche und der Saugkanal des Staubsaugermundstückes entsprechend gestaltet sein. Bei dem bekannten Staubsaugermundstück ist daher an der Mundstückunterseite ein verstellbares Zusatzteil angebracht, welches entsprechend der Beschaffenheit der abzusaugenden Fläche verstellt werden kann. Damit kann in Abhängigkeit von der Art der abzusaugenden Bodenfläche zumindest die Auflagefläche des Staubsaugermundstückes so verändert werden, daß ein möglichst gutes Reinigungsergebnis erzielt wird. Der Saugkanal selbst bleibt unverändert, so daß das Reinigungsergebnis nicht optimal sein kann.

Aus der US 1 533 368, der CH 247 214 sowie aus der EP 0 194 107 sind verschiedene Staubsaugermundstücke bekannt. Des weiteren ist aus der DE-OS 20 52 606 eine Staubsaugerdüse mit zwei getrennten Luftführungen mit verschiedenen Ansaugquerschnitten bekannt. Die zwei Luftführungen sind wechselweise mit einer Ansaugöffnung eines Saugstutzens verbindbar. Die eine Luftführung mit großem Ansaugquerschnitt dient zum Absaugen von Flächen. Die zweite Luftführung weist einen schlitzförmigen Ansaugquerschnitt zum Reinigen von Polsterfugen auf.

Der Erfindung liegt die Aufgabe zugrunde, ein Staubsaugermundstück der eingangs beschriebenen Art so auszubilden, daß bei den unterschiedlichsten Bodenbelägen stets eine optimale Reinigungswirkung erzielt wird.

Die Lösung der gestellten Aufgabe gelingt nach der Erfindung dadurch, daß an dem Mundstückteil mehrere, für das Saugen auf unterschiedlichen Bodenbelägen speziell angepaßte Saugkanäle vorgesehen sind, die strömungsmäßig wahlweise mit dem Saugstutzen koppelbar sind. Die einzelnen Saugkanäle können in ihrer Geometrie jeweils so gestaltet werden, daß sich bei dem entsprechend zugeordneten Bodenbelag ein optimales Reinigungsergebnis einstellt. Dabei ist die beim Einsatz des jeweiligen Saugkanales wirksame Auflagefläche des Staubsaugermundstückes ebenfalls für die Erzielung eines optimalen Reinigungsergebnisses entsprechend angepaßt.

Die saugmäßige Aktivierung eines für einen bestimmten Bodenbelag speziell gestalteten Saugkanales wird auf einfache Weise dadurch erreicht, daß das Mundstückteil um eine senkrechte Achse drehbar mit dem mit dem Saugstutzen versehenen Gehäuseoberteil verbunden und jeweils in einer der Arbeitsrichtung des jeweiligen Saugkanales entsprechenden Stellung blockierbar ist. Mittels eines an dem Saugstutzen angeschlossenen Saugrohres kann eine Verschwenkbewegung auf das Gehäuseoberteil ausgeübt werden, bis dieses in einer der Arbeitsrichtung des gewünschten Saugkanales entsprechenden Stellung mit dem Mundstückteil verrastet, so daß beim Arbeiten mit dem Staubsaugermundstück diese Stellung beibehalten wird.

Für das Saugen auf einem harten Bodenbelag läßt sich die Auflagefläche des Mundstückteiles auf einfache Weise dadurch anpassen, daß an dem Mundstückteil Tragelemente vorgesehen sind, die durch das gegenseitige Verschwenken von Mundstückteil und Gehäuseoberteil beim saugmäßige Aktivieren von zumindest einem der Saugkanäle in eine über die normale Auflageebene des Mundstückteiles vorragende Stellung bringbar sind. Somit wird beim Umstellen des Staubsaugermundstückes auf den für harten Bodenbelag am besten geeigneten Saugkanal ohne einen zusätzlichen Umschaltvorgang gleichzeitig die Auflagefläche der Mundstückunterseite entsprechend der Art des Bodenbelages angepaßt. Zweckmäßigerweise sind als Tragelemente Borstenleisten an der Mundstückunterseite vorgesehen. Anstelle von Borstenleisten können auch in ihrer Höhenlage gegenüber der Mundstückunterseite verstellbar angeordnete Roll- oder Gleitkörper zum Einsatz kommen.

Eine für die meisten Saugarbeiten ausreichende Anzahl von Einstellmöglichkeiten ist dadurch gegeben, daß an dem Mundstückteil drei in Dreieckform angeordnete Saugkanäle vorgesehen sind. Ein solches Staubsaugermundstück kann dann entsprechend der drei am häufigsten vorkommenden Bodenbelagsarten, nämlich harte und/oder glatte Böden, Textilbodenbeläge mit lockerem und/oder langem Flor sowie Beläge mit festem und/oder kurzem Flor, jeweils für eine optimale Reinigung eingestellt werden.

Bei einem solchen dreieckförmigen Staubsaugermundstück ist es besonders vorteilhaft, daß eine Borstenleiste mit Bezug auf die Arbeitsrichtung des Staubsaugermundstückes hinter einem der Saugkanäle zu diesem parallel verlaufend angeordnet ist und eine weitere senkrecht zu der einen Borstenleiste ausgerichtete Borstenleiste im Bereich der dem betreffenden Saugkanal gegenüberliegenden Dreieckspitze des Mundstückunterteiles vorgesehen ist. Auf diese Weise wird eine relativ stabile Abstützung des Staubsaugermundstückes mittels der Borstenleisten beim Saugen auf glatten und harten Böden erzielt.
Bei einer weiteren Ausführungsform des Staubsaugermundstückes ist der Mundstückteil als ein mit mehreren Saugkanälen versehener Walzenkörper ausgebildet, der drehbar im Mundstückgehäuse angeordnet ist, wobei die Saugkanäle durch entsprechendes Verdrehen des Walzenkörpers strömungsmäßig mit dem Verbindungskanal koppelbar sind.

Anhand eines in der Zeichnung dargestellten Ausführungsbeispieles wird die Erfindung nachfolgend noch näher erläutert.
Es zeigt:
- FIG. 1: eine Draufsicht auf das Mundstückunterteil eines Staubsaugermundstückes,
- FIG. 2: ein Staubsaugermundstück in einem Teilschnitt entlang der Linie I-I,
- FIG. 3: ein Staubsaugermundstück in Draufsicht, mit einer Andeutung der Stellung des Saugstutzens in den drei Arbeitsrichtungen,
- FIG. 4: eine Seitenansicht eines Staubsaugermundstückes, das an seiner Rückseite mit zusätzlichen Stützrollen versehen ist und
- FIG. 5: eine weitere Ausführungsvariante eines Staubsaugermundstückes.

Mit 1 ist ein Mundstückteil eines Staubsaugermundstückes 2 bezeichnet. Das Mundstückteil 1 ist dreieckförmig ausgebildet und drehbar auf einem senkrecht stehenden Achszapfen 3 eines Gehäuseoberteiles 4 angeordnet. An dem Gehäuseoberteil 4 befindet sich ein Saugstutzen 5 an dem ein mit einem Staubsauger saugmäßig gekoppeltes Saugrohr 6 angesteckt werden kann. Von dem Saugstutzen 5 ausgehend führt im Inneren des Gehäuseoberteiles 4 ein Verbindungskanal 7 zur Vorderseite des Staubsaugermundstückes 2.

An dem Mundstückteil 1 sind ein erster, zweiter und dritter Saugkanal 8,9 und 10 ausgebildet. Die drei Saugkanäle 8-10 verlaufen im wesentlichen parallel zu den drei Seiten des Mundstückteiles 1. Der erste Saugkanal 8 ist dabei speziell für Saugarbeiten auf harten bzw. glatten Böden ausgestaltet. Dementsprechend ist mit Bezug auf die Arbeitsrichtung des Staubsaugermundstückes hinter dem ersten Saugkanal 8 eine Borstenleiste 11 angeordnet. Eine weitere Borstenleiste 12 ist senkrecht zu der einen Borstenleiste 11 ausgerichtet und im Bereich der dem ersten Saugkanal 8 gegenüberliegenden Dreiecksspitze 13 angebracht. Wie aus der Fig. 2 erkennbar, ist die eine Borstenleiste 11 am freien Ende eines verschwenkbar gelagerten Hebelarmes 14 befestigt. Werden zum saugmäßigen Aktivieren des ersten Saugkanales 8 das Mundstückteil 1 und das Gehäuseoberteil 4 entsprechend gegeneinander verschwenkt, dann trifft ein am Gehäuseoberteil 4 vorgesehener Nocken 15 auf den Hebelarm 14 und verschwenkt diesen entsprechend, so daß die am freien Ende des Hebelarmes 14 befestigte eine Borstenleiste 11 gegenüber der normalen Auflageebene 16 des Mundstückteiles 1 vorspringt. Gleichzeitig mit der einen Borstenleiste 11 wird auch die weitere Borstenleiste 12 beim Verschwenken des Mundstückteiles 1 und des Gehäuseoberteiles 4 derart verstellt, daß auch sie gegenüber der normalen Auflageebene 16 des Mundstückteiles 1 vorspringt. Damit übernehmen die beiden Borstenleisten 11 und 12 die Tragfunktion für das Staubsaugermundstück 2.

Der zweite Saugkanal 9 ist speziell für das Absaugen von lockeren bzw. langflorigen Teppichen ausgebildet. Seine Geometrie ist so gestaltet, daß bei einer solchen Teppichart möglichst optimale Reinigungsergebnisse erzielt werden. Dabei ist auch noch auf die Einhaltung einer angemessenen Schiebekraft geachtet. Zu beiden Längsseiten des zweiten Saugkanales 9 sind noch Fadenheber 17 angeordnet.

Der dritte Saugkanal 10 ist schließlich für das Absaugen von festen bzw. kurzflorigen Teppichen ausgelegt. Diesem Saugkanal 10 ist auf der einen Längsseite ebenfalls ein Fadenheber 17 zugeordnet. Es besteht auch die Möglichkeit zu beiden Längsseiten diese Saugkanales 10 Fadenheber 17 anzubringen.

Beim saugmäßigen Aktivieren eines der drei Saugkanäle 8 bzw. 9 bzw. 10 durch entsprechendes Verschwenken vom Mundstückteil 1 und Gehäuseoberteil 4 wird der betreffende Saugkanal 8 bzw. 9 bzw. 10 über eine Einlaßöffnung 18 des Verbindungskanals 7 an diesen und damit an den Saugstutzen 5 angekoppelt. Damit ist nur jeweils der in Arbeitsrichtung des Staubsaugermundstückes 2 vorne quer liegende Saugkanal 8 bzw. 9 bzw. 10 saugmäßig aktiv. Entsprechend der jeweiligen Beschaffenheit der abzusaugenden Bodenfläche wird der entsprechende Saugkanal 8 bzw. 9 bzw. 10 aktiviert. Damit werden auch bei unterschiedlicher Beschaffenheit der abzusaugenden Bodenflächen optimale Reinigungsergebnisse erzielt, ohne daß hohe Schiebekräfte in Kauf genommen werden müssen.

Bei dem Staubsaugermundstück 2 gemäß Fig. 4 sind auf dessen Rückseite an dem verlängerten Saugstutzen 5 noch Tragrollen 19 angeordnet. Diese Tragrollen 19 übernehmen einen wesentlichen Teil der über das Saugrohr 6 auf das Staubsaugermundstück 2 ausgeübten Andrückkraft. Dadurch wird der Kraftaufwand für das Hin- und Herbewegen des Staubsaugermundstückes 2 beim Saugen verringert.

Die Fig. 3 zeigt die drei Einstellmöglichkeiten des Staubsaugermundstückes 2. Dabei ist mit I die Arbeitsstellung für den ersten Saugkanal 8, mit II die Arbeitsstellung für den zweiten Saugkanal 9 und mit III die Arbeitsstellung für den dritten Saugkanal 10 bezeichnet. Beim Verschwenken von Mundstückteil 1 und Gehäuseoberteil 4 können diese beiden Teile durch eine Verrastung in der jeweiligen Stellung, in der einer der drei Saugkanäle 8 bzw. 9 bzw. 10 saugmäßig aktiviert ist, gehalten werden. Dadurch ist ein einwandfreies Arbeiten in den verschiedenen Stellungen des Staubsaugermundstückes 2 möglich.

Bei der in Fig. 5 gezeigten Ausführungsvarianten ist in dem Gehäuseoberteil 4 des Staubsaugermundstückes 2 ein Walzenkörper 20 drehbar angeordnet. Der Walzenkörper 20 weist drei Saugkanäle 8-10 auf. Der Walzenkörper 20 ist vorteilhafterweise hohl ausgebildet und an seinem Umfang in den zwischen den Saugkanäle 8-10 liegenden Bereichen mit Durchtrittsöffnungen 21 versehen. Die Saugkanäle 8-10 sind strömungsmäßig mit dem Hohlraum 22 des Walzenkörpers 20 verbunden. Der Walzenkörper 20 ist in einen in dem Gehäuseoberteil vorgesehenen, hohlzylinderförmig ausgebildeten Aufnahmekanal 23 eingesetzt. An der Unterseite des Staubsaugermundstückes 2 weist der Aufnahmekanal 23 an seinem Umfang eine Unterbrechung auf, durch die der jeweils aktivierte Saugkanal 8 bzw. 9 bzw. 10 frei aus dem Aufnahmekanal 23 hervortritt und somit über eine zu reinigende Bodenfläche geführt werden kann. Im Bereich des Verbindungskanales 7 des Staubsaugermundstückes 2 ist der Aufnahmekanal 23 mit einer Verbindungsöffnung versehen, so daß über die entsprechende Durchtrittsöffnung 21 des Walzenkörpers 20 eine strömungmäßige Verbindung zwischen dem Verbindungskanal 7 und dem Hohlraum 22 des Walzenkörpers 20 und damit mit dem jeweils aktivierten Saugkanal 8 bzw. 9 bzw. 10 besteht. Die übrigen Saugkanäle und die entsprechenden Durchtrittsöffnungen 21 werden von der Wandung des Aufnahmekanales 23 abgedeckt und sind strömungsmäßig inaktiv.

Zum Verstellen des Walzenkörpers 20 kann an einer oder beiden Seiten des Staubsaugermundstückes 2 ein Drehgriff vorgesehen werden. Mittels entsprechender Verrastung kann der Walzenkörper 20 in der jeweils eingestellten Lage gehalten werden.

## Patentansprüche

1. Staubsaugermundstück, mit einem Gehäuseoberteil (4) und einem zumindest teilweise anpassbaren Mundstückunterteil (1), an dem mehrere Saugkanäle vorgesehen sind, die durch gegenseitiges Verdrehen von Gehäuseoberteil (4) und Mundstückunterteil (1) strömungsmäßig wahlweise mit einem am Gehäuseoberteil (4), angeordneten. Saugstutzen (5) koppelbar sind, **dadurch gekennzeichnet, dass** für das Saugen auf unterschiedlichen Bodenbelägen mindestens drei speziell angepasste Saugkanäle (8,9,10) vorgesehen sind.

2. Staubsaugermundstück nach Anspruch 1, **dadurch gekennzeichnet, dass** an dem Mundstückunterteil (1) drei in Dreieckform angeordnete Saugkanäle (8,9,10) vorgesehen sind.

3. Staubsaugermundstück nach Anspruch 2, **dadurch gekennzeichnet, dass** an dem Mundstückunterteil (1) Tragelemente (11;12) vorgesehen sind, die durch das gegenseitige Verschwenken von Mundstückunterteil (1) und Gehäuseoberteil (4) beim saugmäßigen Aktivieren von zumindest einem der Saugkanäle (8,9,10) in eine über die normale Auflageebene (16) des Mundstückunterteiles (1) vorragende Stellung bringbar sind.

4. Staubsaugermundstück nach Anspruch 3, **dadurch gekennzeichnet, dass** als Tragelemente (11,12) Borstenleisten vorgesehen sind.

5. Staubsaugermundstück nach Anspruch 4, **dadurch gekennzeichnet, dass** eine erste Borstenleiste (11) mit Bezug auf die Arbeitsrichtung des Staubsaugermundstückes (2) hinter einem der Saugkanäle (8,9,10) zu diesem parallel verlaufend angeordnet ist und eine weitere, senkrecht zu der ersten Borstenleiste (11) ausgerichtete zweite Borstenleiste (12) im Bereich der dem betreffenden Saugkanal gegenüberliegenden Dreieckspitze (13) des Mundstückunterteiles (1) vorgesehen ist.

6. Staubsaugermundstück nach Anspruch 1, **dadurch gekennzeichnet, dass** als Mundstückuhterteil (1) ein mit den Saugkanälen (8,9,10) versehener Walzenkörper (20) vorgesehen ist, der drehbar im Mundstückgehäuse angeordnet ist, wobei die Saugkanäle (8,9,10) durch entsprechendes Verdrehen des Walzenkörpers strömungsmäßig mit dem Verbindungskanal (7) koppelbar sind.

## Claims

1. Vacuum cleaner mouthpiece, with a housing upper part (4) and a mouthpiece lower part (1), which is at least partly adaptable and at which are provided several suction channels, which are selectively couplable in terms of flow with a suction stub pipe (5), which is arranged at the housing upper part (4), by mutual rotation of the housing upper part (4) and mouthpiece lower part (1), **characterised in that** at least three specially adapted suction channels (8, 9, 10) are provided for vacuuming on different floor coverings.

2. Vacuum cleaner mouthpiece according to claim 1, **characterised in that** three suction channels (8, 9, 10) arranged in triangular form are provided at the mouthpiece lower part (1).

3. Vacuum cleaner mouthpiece according to claim 2, **characterised in that** provided at the mouthpiece lower part (1) are support elements (11; 12) which can be brought by the mutual pivotation of mouthpiece lower part (1) and housing upper part (4), in case of activation for vacuuming, from at least one of the channels (8, 9, 10) to a setting protruding beyond the normal support plane (16) of the mouthpiece lower part (1).

4. Vacuum cleaner mouthpiece according to claim 3, **characterised in that** bristle strips are provided as support elements (11, 12).

5. Vacuum cleaner mouthpiece according to claim 4, **characterised in that** a first bristle strip (11) is arranged with respect to the working direction of the vacuum cleaner mouthpiece (2) behind one of the suction channels (8, 9, 10) to extend parallel thereto and a further, second bristle strip (12), which is oriented perpendicularly to the first bristle strip (11), is provided in the region of the triangle apex (13), which is opposite the respective suction channel, of the mouthpiece lower part (1).

6. Vacuum cleaner mouthpiece according to claim 1, **characterised in that** provided as mouthpiece lower part (1) is a roller body (20), which is provided with the suction channels (8, 9, 10) and which is rotatably arranged in the mouthpiece housing, wherein the suction channels (8, 9, 10) can be coupled in terms of flow with the connecting channel (7) through corresponding rotation of the roller body.

## Revendications

1. Embout d'aspirateur, comprenant une partie supérieure de boîtier (4) et une partie inférieure d'embout (1) au moins partiellement adaptable, sur lequel sont prévus plusieurs conduits d'aspiration, qui peuvent être couplés par une rotation réciproque de la partie supérieure de boîtier (4) et de la partie inférieure d'embout (1) au niveau de l'écoulement en option avec une tubulure d'aspiration (5) disposée sur la partie supérieure de boîtier (4), **caractérisé en ce qu'**au moins trois conduits d'aspiration (8, 9, 10) adaptés spécialement sont prévus pour l'aspiration sur différents revêtements de sol.

2. Embout d'aspirateur selon la revendication 1, **caractérisé en ce que** trois conduits d'aspiration (8, 9, 10) disposés en forme de triangle sont prévus sur la partie inférieure d'embout (1).

3. Embout d'aspirateur selon la revendication 2, **caractérisé en ce qu'**il est prévu sur la partie inférieure d'embout (1) des éléments support (11, 12), qui peuvent être amenés par le basculement réciproque de la partie inférieure d'embout (1) et de la partie supérieure de boîtier (4) lors de l'activation au niveau de l'aspiration d'au moins l'un des conduits d'aspiration (8, 9, 10) dans une position dépassant du plan d'appui (16) normal de la partie inférieure d'embout (1).

4. Embout d'aspirateur selon la revendication 3, **caractérisé en ce que** des baguettes à poils sont prévues comme éléments support (11, 12).

5. Embout d'aspirateur selon la revendication 4, **caractérisé en ce qu'**une première baguette à poils (11) est disposée par rapport au sens de travail de l'embout d'aspirateur (2) derrière l'un des conduits d'aspiration (8, 9, 10) parallèlement à celui-ci et une autre seconde baguette à poils (12), orientée perpendiculairement à la première baguette à poils (11) est prévue dans la zone de la pointe du triangle (13), opposée au conduit d'aspiration concerné, de la partie inférieure d'embout (1).

6. Embout d'aspirateur selon la revendication 1, **caractérisé en ce qu'**il est prévu comme partie inférieure d'embout (1) un corps de cylindre (20) doté de conduits d'aspiration (8, 9, 10), qui est disposé de façon rotative dans le boîtier d'embout, les conduits d'aspiration (8, 9, 10) pouvant être couplés au niveau de l'écoulement avec le conduit de liaison (7) par une rotation appropriée du corps de cylindre.
